# EUROPÄISCHE PATENTSCHRIFT

(11) **EP 0 389 684 B1**
(45) Veröffentlichungstag und Bekanntmachung des Hinweises auf die Patenterteilung: **11.08.1993**
(21) Anmeldenummer: 89123105.2
(22) Anmeldetag: 14.12.1989
(51) Int. Cl.: G05G 1/14

(54) **Pedal für ein Kraftfahrzeug**
Pedal for a motor vehicle
Pédale pour véhicule automobile

(30) Priorität: 25.03.1989 DE 3909941
(43) Veröffentlichungstag der Anmeldung: 03.10.1990
(73) Patentinhaber: Dr.Ing.h.c. F. Porsche Aktiengesellschaft, 70435 Stuttgart (DE)
(72) Erfinder: Baumann, Hans-Uwe, Dipl.-Ing. FH, D-7000 Stuttgart 40 (DE)

(56) Entgegenhaltungen:
- DE-A- 3 427 097
- DE-U- 8 614 205
- US-A- 3 429 008
- US-A- 3 744 340
- US-A- 4 598 457
- G. Niemann, Maschinenelemente, Band 1, 1963, Seite 70, Abschnitt 8) und Bild 4/7 sowie Seite 74, Tafel 4/8

## Beschreibung

Die Erfindung bezieht sich auf ein Pedal für ein Kraftfahrzeug nach dem Oberbegriff des Anspruchs 1.

Aus der DE-A 34 27 097 ist ein derartiges Kupplungspedal für ein Kraftfahrzeug bekannt, dessen Pedalarm einstückig aus Kunststoff besteht und zwischen zwei Stegen angeordnete Verrippungen aufweist. Diese sollen eine erforderliche Steifigkeit bewirken und die relativ großen Torsions- und Biegebelastungen aufnehmen, denen das Pedal im Betrieb ausgesetzt ist. Um diese Bedingungen zu erfüllen, muß ein mit einer Verrippung versehener Pedalarm sehr massiv ausgeführt werden, was zu einer Erhöhung des Gewichts und einem maßlich größeren Pedal führt.

Aus dem Lehrbuch G. Niemann, Maschinenelemente, Band 1, 1963, Seite 70, Abschnitt 8) und Bild 4/7 sowie S. 74, Tafel 4/8 ist die Gestaltung eines biege- und drehbeanspruchten Trägers, eckigen Querschnitts bekannt, wobei der Träger als Hohlkörper ausgebildet ist, wodurch gegenüber einem verrippten, "offenen" Profil gleichzeitige Biege- und Drehbelastung aufgenommen werden kann. Durch den Wegfall der Rippen im Träger ergibt sich eine einfache Gießbarkeit.

Der Erfindung liegt die Aufgabe zugrunde, ein Kupplungspedal für ein Kraftfahrzeug zu schaffen, das bei geringem Gewicht kleinbauend und mit großer Steifheit ausgeführt ist.

Diese Aufgabe wird erfindungsgemäß durch die kennzeichnenden Merkmale des Anspruchs 1 gelöst. Weitere vorteilhafte Merkmale beinhalten die Unteransprüche.

Die mit der Erfindung hauptsächlich erzielten Vorteile bestehen darin, daß ein im Spritzgußverfahren einfach herzustellendes Pedal geschaffen wird, das aufgrund seines Aufbaues als Hohlprofil eine solche Steifheit aufweist, daß ein verbiegendes Nachgeben des Pedalarmes auch bei ungleichmäßigen und heftigen Belastungen unterbunden wird. Durch die Ausbildung als Hohlprofil mit einem rechteckförmigen Querschnitt sind relativ große Torsions- und Biegebelastungen aufzunehmen.

Das Hohlprofil ist aufgrund seiner geringen Masse leicht und kann entsprechend der räumlichen Gegebenheiten kleinbauend ausgeführt werden.

Die Herstellung des Pedals in Kunststoff ist kostengünstig, da nur zwei Kerne verwendet werden, mit denen die beiden Abschnitte des Pedalarmes jeweils bis zur Abknickung in einer Spritzgußform hergestellt werden können.

Das Hohlprofil weist einen rechteckförmigen Querschnitt auf und ist mit Wandungen annähernd gleicher Dicke versehen, die bis auf Anformungen für Lagerungen und Ausnehmungen innen- und außenseitig glattflächig ausgeführt sind.

Am Pedalarm ist endseitig eine Trittplatte angeformt, welche Teil des Hohlprofils ist und dessen Trittfläche sich über Verstärkungsrippen gegen ein Abbrechen am Profil abstützen kann. An dem der Trittfläche abgekehrten anderen Ende des Pedalarmes ist ein Federarm angeformt, der ein gegabeltes Ende mit einer Lagerbohrung umfaßt.

Ein Pedalarm aus Kunststoff kann in einfacher Weise an verschiedene Fahrzeugtypen angepaßt werden, indem von vornherein schon entsprechende Bohrungen bzw. Öffnungen im Pedalarm vorgesehen werden und somit ein vielseitig einsetzbares Pedal aus einem Stück ohne wesentlichen Mehraufwand geschaffen wird, was die Lagerhaltung wesentlich vereinfacht.

Ein Ausführungsbeispiel der Erfindung ist in der Zeichnung dargestellt und wird im folgenden näher beschrieben.
Es zeigen
- Fig. 1: eine Seitenansicht des Pedals - in Bezug auf die Fahrtrichtung F eines Kraftfahrzeugs - von rechts gesehen -,
- Fig. 2: eine Seitenansicht des Pedals - in Bezug auf die Fahrtrichtung eines Kraftfahrzeugs - von links gesehen,
- Fig. 3: einen Längsschnitt durch das Pedal gemäß Fig. 2,
- Fig. 4: einen Schnitt durch das Pedal gemäß der Linie IV-IV der Fig. 1,
- Fig. 5: einen Schnitt nach der Linie V-V der Fig. 4,
- Fig. 6: einen Schnitt nach der Linie VI-VI der Fig. 4,
- Fig. 7: eine Ansicht auf das Pedal gemäß der Fig. 2 in Pfeilrichtung Z gesehen, und
- Fig. 8: einen Schnitt nach der Linie VIII-VIII der Fig. 2.

Das Pedal 1 für ein Kraftfahrzeug umfaßt im wesentlichen einen Pedalarm 2 mit einer Trittplatte 3 und einem Federhebel 4. Es besteht aus Kunststoff und wird einstückig im Spritzgußverfahren aus einem glasfaserverstärkten Polyamid hergestellt.

Der Pedalarm 2 besteht aus einem Hohlprofil z.B. rechteckförmigen Querschnitts, das sich vom vorderen Armende 5 mit der Trittplatte 3 bis zum hinteren Armende 6 mit dem Federhebel 4 erstreckt. Der Arm 2 umfaßt zwei Abschnitte 9, 10, die sich bis zu einer Abknickung 7 jeweils von den Armenden 5 und 6 ausgehend verjungen. Im zusammentreffenden Bereich dieser beiden Abschnitte 5 und 6 ist im Inneren des Hohlprofils eine umlaufende Innenrippe 8 gebildet. Diese Ausbildung des Pedalarmes 2 ergibt einerseits im Bereich großer Belastungen einen relativ großen Querschnitt des Pedalarmes und andererseits kann das Pedal 1 mittels zweier Kerne hergestellt werden, die jeweils eine Länge bis zur Rippe 8 aufweisen und hier ineinandergesteckt sind. Wie insbesondere die Figuren 3 und 4 zeigen, sind die Wandungen des Hohlprofils durchgehend von annähernd gleicher Dicke und außen- sowie innenseitig weitestgehend glattflächig ausgeführt, wobei die Außenfläche Rippungen sowie Anformungen aufweisen kann.

Der erste Abschnitt 9 des Pedalarmes 2 weist an seinem hinteren Armende 6 einen Federhebel 4 auf, der abgewinkelt zum gestreckten Pedalarm 2 angeordnet ist. Dieser ist im Querschnitt U-profilförmig ausgeführt und weist zwischen seinen Schenkeln 11 und 12 (Fig. 7) quer verlaufende Verstärkungsrippen 13, 14 auf, wobei zwischen der Rippe 14 und einer Rückwand 15 des Hohlprofils eine quer verlaufende Lagerbohrung 16 angeordnet ist. Diese ist in an einer Seitenwand 17, 17a des Pedalarmes 2 angeformten Hülse 18 fortgeführt, welche durch radiale Verstärkungsrippen 19 zum Pedalarm 2 hin abgestützt ist.

Unterhalb der Lagerbohrung 16 im Pedalarm 2 sind weitere quer verlaufende achsgleiche Bohrungen 20 in den Seitenwänden 17, 17a vorgesehen, denen in der Rückwand 15 eine Öffnung 21 zum Durchführen einer Druckstange für einen Geberzylinder zugeordnet ist.

Das vordere Ende 5 des Pedalarmes 2 trägt die Trittplatte 3, welche zu einer Seitenwand 17 des Pedals 1 über Rippen 22 abgestützt ist. Diese verlaufen - in bezug auf die Fahrtrichtung F - in Längsrichtung und sind mit Abstand übereinander angeordnet. Wie Fig. 8 näher zeigt, ist das vordere Ende 5 im Querschnitt U-profilförmig ausgebildet, wobei der Steg 23 Teil der Trittplatte 3 ist und die Stirnwand 24 des Hohlprofils bildet.

Das Hohlprofil ist an seinen freien Enden 5 und 6 jeweils offengelassen und weist zwischen dem ersten Abschnitt 9 und dem zweiten Abschnitt 10 in der Abknickung 7 eine Ausrundung 26 auf. Eine weitere Ausrundung 25 ist zwischen dem Federhebel 4 und dem ersten Abschnitt 9 des Pedalarmes 2 vorgesehen.

## Patentansprüche

1. Pedal (1) für ein Kraftfahrzeug, insbesondere Kupplungspedal, aus Kunststoff, das eine mit einem Pedalarm einstückige Trittplatte (3) am vorderen Ende sowie einen Federhebel (4) mit Lagerbohrungen (16) am abgekehrten hinteren Ende aufweist, **dadurch gekennzeichnet,** daß
- der Pedalarm (2) aus einem Wände (15, 17 und 24) annähernd gleicher Dicke aufweisenden Hohlprofil polygonalen Querschnitts besteht, die abschnittsweise außen- und innenseitig glattflächig ausgebildet sind und
- sich ein erster Abschnitt (9) von den Lagerbohrung en (16) am hinteren Armende (6) und ein zweiter Abschnitt (10) von der Trittplatte (3) am vorderen Armende (5) bis zu einer Abknickung (7) hin verjüngt.

2. Pedal nach Anspruch 1, **dadurch gekennzeichnet,** daß die Trittplatte (3) einen Teil der vorderen Stirnwand (24) des Hohlprofils bildet, an die sich an der Seitenwand (17) übereinander angeordnete - in Bezug auf die Fahrtrichtung F - längs verlaufende Verstärkungsrippen (22) anschließen, die mit der Trittplatte (3) verbunden sind.

3. Pedal nach einem oder mehreren der vorhergehenden Ansprüche, **dadurch gekennzeichnet,** daß der erste Abschnitt (9) des Pedalarmes (2) eine quer verlaufende Lagerbohrung (20) für einen Geberzylinder aufweist, der an der Rückwand (15) des Hohlprofils einer Durchstecköffnung (21) zugeordnet ist.

4. Pedal nach einem oder mehreren der vorhergehenden Ansprüche, **dadurch gekennzeichhet,** daß der Federhebel (4) aus einem im Querschnitt U-profilförmigen Träger besteht, der zwischen seinen Schenkeln (11, 12) querverlaufende Verstärkungsrippen (13, 14) aufweist und zwischen der einen Verstärkungsrippe (14) und der Rückwand (15) des Hohlprofils die Lagerbohrung (16) angeordnet ist, welche an einer Seitenwand (17, 17a) in einer Hülse (18) fortgeführt ist, die radiale an der Seitenwand (17) abgestützte Verstärkungsrippen (19) aufweist.

5. Pedal nach einem oder mehreren der vorhergehenden Ansprüche, **dadurch gekennzeichhet,** daß der Übergang des ersten Abschnitts (9) des Pedalarmes (2) zum abgewinkelten Federhebel (4) und der Übergang zum zweiten Abschnitt (10) jeweils eine Ausrundung (25, 26) aufweist.

6. Pedal nach einem oder mehreren der vorhergehenden Ansprüche, **dadurch gekennzeichnet,** daß im Hohlprofil im Bereich der Abknickung (7) eine umlaufende Innenrippe (8) angeordnet ist.

7. Pedal nach einem oder mehreren der vorhergehenden Ansprüche, **dadurch gekennzeichnet,** daß das Kohlprofil des Pedalarmes (2) an seinen freien Enden (5, 6) jeweils offen ist und das vordere, die Trittplatte (3) tragende Armende (5) im Querschnitt als U-Profil ausgeführt ist, dessen Steg (23) einen Teil der Trittplatte (3) bildet, wobei die Schenkel (27 und 28) Seitenwände des Hohlprofils darstellen.

## Claims

1. A pedal (1) for a motor vehicle, in particular a clutch pedal, of plastics material, comprising a foot plate (3) integral with the pedal arm at the front end and a spring lever (4) with bearing bores (16) at the remote rear end, **characterized in that**
- the pedal arm (2) comprises a hollow profile of polygonal cross-section having walls (15, 17 and 24) of substantially equal thickness and made in part with smooth surfaces on the outside and inside, and
- a first portion (9) tapers inwardly from the bearing bores (16) at the rear end (6) of the arm and a second portion (10) tapers inwardly from the foot plate (3) at the front end (5) of the arm as far as a bend (7).

2. A pedal according to Claim 1, **characterized in that** the foot plate (3) forms part of the front end wall (24) of the hollow profile to which are attached reinforcement ribs (22) arranged one above the other on the side wall (17) and extending longitudinally with respect to the direction of travel F and connected to the foot plate (3).

3. A pedal according to one or more of the preceding Claims, **characterized in that** the first portion (9) of the pedal arm (2) has a transversely extending bearing bore (20) for a master cylinder associated with an insertion opening (21) in the rear wall (15) of the hollow profile.

4. A pedal according, to one or more of the preceding Claims, **characterized in that** the spring lever (4) comprises a support which is U-shaped in cross-section and which comprises reinforcement ribs (13, 14) extending transversely between its legs (11, 12), and the bearing bore (16) is provided between one reinforcement rib (14) and the rear wall (15) of the hollow profile and continues on a side wall (17, 17a) in a sleeve (18) comprising radial reinforcement ribs (19) supported on the side wall (17).

5. A pedal according to one or more of the preceding Claims, **characterized in that** the transition of the first portion (9) of the pedal arm (2) to the angled spring lever (4) and the transition to the second portion (10) each have a rounded portion (25, 26).

6. A pedal according to one or more of the preceding Claims, **characterized in that** a continuous internal rib (8) is provided in the hollow profile in the region of the bend (7).

7. A pedal according to one or more of the preceding Claims, **characterized in that** the hollow profile of the pedal arm (2) is open at each of its free ends (5, 6), and the front arm end (5) carrying the foot plate (3) is constructed in cross-section as a U-section, the web (23) of which forms part of the foot plate (3), the arms (27 and 28) constituting side walls of the hollow profile.

## Revendications

1. Pédale (2) pour un véhicule automobile, en particulier pédale d'embrayage, en matière synthétique, présentant à l'extrémité avant une plaque d'appui (3), formant un seul tenant avec un bras de pédale, ainsi qu'un levier et un ressort (4) avec des oeils de palier (16) ménagés sur l'extrémité arrière opposée, caractérisée en ce que
- Le bras de pédale (2) est composé d'un profilé creux à section transversale, présentant des parois (15, 17, 24) ayant à peu près la même épaisseur, et réalisé par tronçons, avec une surface lisse, du côté extérieur et intérieur, et
- un premier tronçon (9) va en se rétrécissant, depuis les oeils de palier (16) ménagés sur l'extrémité de bras arrière (6), et passant par un deuxième tronçon (10) situé à l'extrémité de bras avant (5) de la plaque d'appui (3) jusqu'à un coudage (7).

2. Pédale selon la revendication 1, caractérisée en ce que la plaque d'appui (3) forme une partie de la paroi frontale avant (24) du profilé creux, à laquelle se raccordent les nervures de renforcement (22) disposées les unes au dessus des autres sur la paroi latérale (17) et s'étendant longitudinalement - par rapport à la direction du roulage (F) - et reliées à la plaque d'appui (3).

3. Pédale selon l'une ou plusieurs des revendications précédentes, caractérisée en ce que le premier tronçon (9) du bras de pédale (2) présente un oeil de palier (28) orienté transversalement, pour un maître-cylindre, associé à la paroi arrière (15) du profilé creux d'une ouverture de passage (21).

4. Pédale selon l'une ou plusieurs des revendications précédentes, caractérisée en ce le levier à ressort (4) est composé d'un support ayant une section transversale à profil en U, présentant entre ses branches (11, 12) des nervures de renforcement (13, 14) orientées transversalement et l'oeil de palier (16) étant disposé entre une nervure de renforcement et la paroi arrière (15) du profilé creux, l'oeil de palier (16) se prolongeant sur une paroi frontale (17, 17a) en une douille (18, présentant des nervures de renforcement (19) radiales prenant appui sur la paroi latérale (17).

5. Pédale selon l'une ou plusieurs des revendications précédentes, caractérisée en ce la transition entre le premier tronçon (9) du bras de pédale (2) vers le levier à ressort coudé (4) et la transition vers le deuxième tronçon (10) présentent chacune un arrondi (25, 26).

6. Pédale selon l'une ou plusieurs des revendications précédentes, caractérisée en ce qu'une nervure intérieure annulaire (8) est disposée dans le profilé creux, dans la zone du coudage (7).

7. Pédale selon l'une ou plusieurs des revendications précédentes, caractérisée en ce le profilé creux du bras de pédale (2) est réalisé, à son extrémité ouverte (5, 6), chaque fois ouvert et l'extrémité de bras (5) avant portant la plaque d'appui (3) étant réalisée avec une section transversale à profil en U, dont l'âme (23) forme une partie de la plaque d'appui (3), les branches (27) et (28) constituant les parois latérales du profilé creux.
